# EUROPÄISCHE PATENTSCHRIFT

(11) **EP 0 013 321 B1**
(45) Veröffentlichungstag und Bekanntmachung des Hinweises auf die Patenterteilung: **02.02.1983**
(21) Anmeldenummer: 79104656.8
(22) Anmeldetag: 23.11.1979
(51) Int. Cl.: D03D 47/26, D03C 13/00

(54) **Reihenfachwebmaschine mit einem Webrotor**
Linear shed multiphase wearing machine with a wearing rotor
Métier à tisser multiphasé à foule linéaire avec un rotor de tissage

(30) Priorität: 07.12.1978 CH 12511/78
(43) Veröffentlichungstag der Anmeldung: 23.07.1980
(73) Patentinhaber: MASCHINENFABRIK SULZER-RÜTI AG, CH-8630 Rüti (Zürich) (CH)
(72) Erfinder: Steiner, Alois, CH-8731 Rieden (CH)

## Beschreibung

Die Erfindung betrifft eine Reihenfachwebmaschine mit einem Webrotor, welcher die Kettfäden über einen vorgegebenen Weg in ihrer Hoch- und Tieffachstellung haltende Fachhalteorgane und die eingetragenen Schussfäden anschlagende Anschlagelemente aufweist, und mit einem in Laufrichtung der Kettfäden vor dem Webrotor angeordneten Steuermittel zur seitlichen Ablenkung und wahlweisen Zuordnung jedes Kettfadens zu einem die Hoch- oder Tieffachstellung festlegenden Fachhalteorgan.

Die Reihenfachwebmaschinen bilden bekanntlich zusammen mit den Wellenfachwebmaschinen die Gattung der Mehrphasenwebmaschinen, bei denen stets mehrere gegeneinander stufenweise verschobene Schussfäden in ebenfalls stufenweise verschobene und wandernde Webfächer eingetragen werden. Während bei den Wellenfachwebmaschinen die Webfächer gleichzeitig mehrfach über die Webbreite gebildet werden und in Schussrichtung wandern, wird bei den Reihenfachwebmaschinen jeweils ein Fach über die gesamte Webbreite gebildet und die aufeinanderfolgenden gebildeten Webfächer wandern gIeiεhzeitg mehrfach in Kettrichtung.

Bei dieser Wanderung der Webfächer in Kettrichtung müssen die gebildeten Webfächer erhalten bleiben, damit die stufenweise gegeneinander verschobenen Schusseinträge stattfinden können. Diesem Zweck dienen die sogenannten Fachhalteorgane.

Bei einer aus dem CH Patent 543 621 bekannten Reihenfachwebmaschine der eingangs erwähnten Art besitzt jedes Fachhalteorgan eine sich auf der Höhe des Hoch- oder Tieffachs befindliche Fadenauflage und ist jeweils für eine Mehrzahl von Kettfäden vorgesehen, sodass beispielsweise bei Leinwandbindung jeweils vier Kettfäden auf jede Auflage zu liegen kommen.

Bei dieser bekannten Reihenfachwebmaschine müssen die Anschlagelemente, über welche im zitierten CH Patent 543 621 nichts ausgesagt ist, in die in Hoch- oder Tieffachstellung befindlichen Kettfäden eintauchen, wobei es zu den auch von den Wellenfachwebmaschinen mit Rotationsriet bekannten Einlesefehlern kommen kann. Ausserdem führt die Zuordnung von jeweils einer Mehrzahl von Kettfäden zu einer Fadenauflage dazu, dass die Kettfäden über einen relativ grossen Weg verstellt werden müssen. Dies kann in den Fällen, wo dieser Verstellweg den Bereich des Hubs konventioneller Fachbildemittel erreicht, die Leistung dieser Reihenfachwebmaschinen empfindlich beschränken.

Durch die Erfindung soll eine Reihenfachwebmachine angegeben werden, bei welcher keine Einlesefehler durch Eintauchen der Anschlagelemente in die bereits die Hoch- oder Tieffachstellung einnehmenden Kettfäden auftreten können.

Diese Aufgabe wird erfindungsgemäss dadurch gelöst, dass jedem Zwischenraum zwischen in Schussrichtung benachbarten Anschlagelementen je zwei Fachhalteorgane für die Hoch- beziehungsweise Tieffachstellung zugeordnet sind, und dass am Webrotor zwischen je zwei in dessen Drehrichtung aufeinanderfolgenden Anschlagelementen je ein Führungselement für die Kettfäden angeordnet ist, dessen Fluchtlinie innerhalb des Zwischenraums zwischen in Schussrichtung benachbarten Anschlagelementen liegt.

Da bei der erfindungsgemässen Lösung 'nunmehr anstelle eines einzigen Fachhalteorganes für mehrere Rohre, wie man den Zwischenraum zwi" schen benachbarten Anschlagelementen bezeichnet, je zwei Fachhalteorgane pro Rohr vorhanden sind, verlaufen die Kettfäden geordneter, oder mit anderen Worten über die Länge des Webrotors gleichrr :"ssig verteilt, sodass das Eintauchen der Anschlagelemente keine Probleme bieten sollte.

Dadurch, dass die Führungselemente entlang von Fluchtlinien angeordnet sind, welche innerhalb des Zwischenraums zwischen in Schussrichtung benachbarten Anschlagelementen liegen, wird das Einlesen der Kettfäden in das richtige Rohr gegenüber allen bekannten Webrotoren von Reihenfach- und Rotationsrieten von Wellenfachwebmaschinen wesentlich verbessert. Das Problem des Einlesens der Kettfäden in das richtige Rohr hat man bisher stets dadurch zu lösen versucht, dass man in möglichst geringem Abstand von den in die Kettfäden eintauchenden Elementen einen Führungskamm anordnete, dessen einzelne Lamellen mit diesen Elementen möglichst genau fluchteten. Man hoffte, dass ein zwischen zwei Lamellen des Führungskamms liegender Kettfaden bei genauem Fluchten dieser Lamellen mit den eintauchenden Elementen auch ins richtige Rohr zu liegen kommen werde. Die praktische Erfahrung bei Wellenfachwebmaschinen mit Rotationsriet hat aber gezeigt, dass sich diese Hoffnungen nicht erfüllt.

Bei der erfindungsgemässen Reihenfachwebmaschine fluchten nun die Führungszähne gerade nicht mit den Anschlagelementen, sondern ihre Fluchtlinie liegt im Zwischenraum zwischen diesen, also innerhalb des jeweiligen Rohrs. Dies führt in Verbindung mit dem Steuermittel zur seitlichen Ablenkung der Kettfäden in der Schusseintragsrichtung dazu, dass jeder Kettfaden von links oder von rechts an sein Führungselement angelegt und damit mit Sicherheit in das richtige Rohr der Anschlagelemente eingelesen wird.

Im folgenden wird die Erfindung anhand eines Ausführungsbeispiels und der Figuren der Zeichnung näher erläutert; in der letzteren zeigen:
Fig. 1 einen schematischen Querschnitt durch eine Reihenfachwebmaschine,
Fig. 2 eine schematische Ansicht in Richtung des Pfeiles 11 von Fig. 1,
Fig. 3 einen Ausschnitt aus Fig. 2 in vergrösserter Darstellung,
Fig. 4 einen Schnitt nach der Linie IV- IV von Fig. 2,
Fig. 5 eine schematische Ansicht des Webrotors der in Fig. 1 dargestellten Reihenfachwebmaschine in perspektivischer Darstellung, und
Fig. 6 einen Querschnitt durch den in Fig. 5 dargestellten Webrotor.

Gemäss den Fig. 1 und 2 besteht eine erfindungsgemässe Reihenfachwebmaschine im wesentlichen aus einem Kettbaum 1, einer Streichwalze 2, einer Steuereinrichtung 3 zur seitlichen Auslenkung der Kettfäden 4, um diese nach einem vorgegebenen Gewebemuster einer Hoch- und Tieffachstetiung zuzuordnen, einem Webrotor 5, einem Brustbaum 6, einer Abzugseinrichtung 7 für das erzeugte Gewebe 8 und aus einem Warenbaum 9.

Der Webrotor 5, welcher im Betrieb in der durch einen Pfeil P angedeuteten Richtung rotiert, ist von walzenförmiger Gestalt und ist an seinem Umfang in Drehrichtung abwechselnd mit sich in Längsrichtung des Webrotors und damit in Schussrichtung erstreckenden Lamellenkämmen 10 und 11 versehen. Die Lamellenkämme 10 bestehen aus Anschlaglamellen 12 zum Anschlagen der eingetragenen Schussfäden, die Lamellenkämme 11 bestehen aus Führungslamellen 13 zwischen denen abwechselnd die Hoch- oder Tieffachstellung der Kettfäden 4 festlegende Fachhalteorgane 14 bzw. 15 angeordnet sind. Durch die Fachhalteorgane 14 und 15 werden die Kettfäden 4 über den gesamten Umschlingungswinkel a von etwa 120° in ihrer Hoch- oder Tieffachstellung gehalten. Die so gebildeten Webfächer wandern hintereinander zur Gewebeanschlagkante, wobei in der Zeit, in der die Fächer offen sind, stufenförmig zueinander versetzt in jedes Fach ein Schussfaden eingetragen wird.

Neben einer der Stirnseiten des Webrotors 5 ist eine Einheit 16 zum Vorbereiten und zum Eintragen von Schussfäden angeordnet. Diese Einheit 16 bildet nicht Bestandteil der Erfindung und ist deswegen auch nicht näher beschrieben. Es kann in Verbindung mit dem Webrotor 5 jedes geeignete Schusseintragssystem verwendet werden, sei es ein solches mit Schützen, mit Schiffchen, mit Projektilen, mit hin- und hergehenden Stangen oder Bändern oder mit einem Fluidum. Bezüglich solcher in Verbindung mit Reihenfachwebmaschinen bekannter Eintragssysteme wird auf die DE-AS 1 089695 und auf die US-Patentschriften 2 742 058, 4 122 871, 4 122 872 und 4 129 153 verwiesen.

Aus Fig. 2 ist ersichtlich, dass entlang des Mantels des Webrotors 5 einerseits die Anschlaglamellen 12 der Lamellenkämme 10 und anderseits die Führungslamellen 13 der Lamellenkämme 11 jeweils miteinander fluchten und dass die Fluchtlinie der einzelnen Führungslamellen 13 in der Mitte des Zwischenraumes, des sogenannten Rohres, der zugeordneten Anschlaglamellen 12 und die Fluchtlinie der Anschlaglamellen 12 in der Mitte des Rohres der zugeordneten Führungslamellen 13 verlaufen. Ausserdem fluchten auch die Fachhalteorgane 14 einerseits und Fachhalteorgane 15 anderseits miteinander.

Die Steuereinrichtung 3 besteht aus mehreren, darstellungsgemäss vier parallel zur Schussrichtung angeordneten Stangen 17, welche an eine Betätigungseinrichtung 18 angeschlossen und von dieser in Richtung des Doppelpfeils A hin-und herbewegbar sind. Die Stangen 17 sind mit Führungsösen für die Kettfäden 4 versehen, sodass die letzteren bei einer Bewegung der Stangen 17 in deren Längsrichtung seitlich ausgelenkt werden. Die Anzahl der Stangen 17 richtet sich nach der Art der herzustellenden Bindung, bei Leinwandbindung genügen zwei solcher Stangen 17, bei komplizierteren Bindungen müssen entsprechend mehr Stangen 17 verwendet werden. Die Betätigungseinrichtung 18 ist von der Art eines konventionellen Steuerungsmechanismus für Schaftmaschinen, welcher anhand eines Programms jede der einem konventionellen Schaft entsprechenden Stangen 17 vor jedem Eintauchen eines der beiden Lamellenkämme 10 oder 11 in die Kettfäden 4 in eine seiner beiden Endstellungen bewegt. In dieser Endstellung liegt der betreffende Kettfaden 4 innerhalb seines Rohres an der linken oder der rechten der dieses Rohr begrenzenden Lamellen 12 oder 13 an und wird infolge der Verschiebung von einer halben Rohrteilung zwischen den aufeinanderfolgenden Lamellenkämmen 10 und 11 mit Sicherheit in das richtige Rohr des nächsten Lamellenkammes eingelesen.

Der Untersεhied zwischen der Steuereinrichtung 3 und einem konventionellen Fachbildemechanismus mittels Schaftmaschine und Schäften liegt im wesentlichen in drei Punkten:
- Die Masse einer Stange 17 ist wesentlich geringer als diejenige jedes bekannten Schaftes, sodass zu ihrer Verstellung im Vergleich zu einem Schaft weitaus weniger Energie erforderlich ist.
- Die Abmessungen einer Stange 17 sind wesentlich kleiner als diejenigen jedes bekannten Schaftes, sodass sich auf gleichem Raum eine um ein Vielfaches grössere Anzahl von Stangen 17 unterbringen lässt.
- Der Verstellweg, also der Hub der Stangen 17 beträgt nur einen Bruchteil eines normalen Schäfthübs, da sich dieser Verstellweg nicht nach der Fachöffnung richtet sondern nur eine Verschwenkung eines Kettfadens von der einen an die andere Begrenzungslamelle seines Rohres bewirken muss. Somit ist die Verstellung der Stangen 17 in einer weitaus kürzeren Zeitspanne zu bewältigen als die Verstellung eines konventionellen Schaftes und die Frequenz der Verstellungen der Stangen 17 kann im Vergleich zu der die Leistung von Einphasen-Hochleistungswebmaschinen schon heute begrenzenden Frequenz der Hubbewegungen konventioneller Schäfte um ein Mehrfaches gesteigert werden.

Anhand von Fig. 3 soll nun das Einlesen der Kettfäden 4 in den Webrotor 5 erläutert werden: In der Figur sind schematisch zwei Lamellenkämme 11, und 11₂ mit Führungslamellen 13 sowie der zwischen diesen verlaufende Lamellenkamm 10 mit Anschlaglamellen 12 dargestellt. Die mit Doppelstrichen eingezeichneten Kettfäden 4, welche sich in dem bereits seit einiger Zeit in die Kettfäden eingetauchten Lamellenkamm 11, jeweils in der Hochfachstellung befinden, sind durch die Stange 17₁ geführt, die mit einem einfachen Strich dargestellten Kettfäden 4, befinden sich im Lamellenkamm 11₁ jeweils in der Tieffachstellung und sind durch die Stange 17₂ geführt, wie schon gesagt wurde. aus Gründen der Übersichtlichkeit sind die beiden anderen in Fig. 1 eingezeichneten Stangen 17 weggelassen, sodass im Lamellenkamm 10 jedes zweite Rohr keinen und im Lamellenkamm 11 jedes Rohr nur einen Kettfaden 4 aufweist.

Es sei angenommen, dass der Lamellenkamm 10 sowie der Lamellenkamm 11, voll in die Kettfäden 4 eingetaucht ist und dass der Lamellenkamm 11₂ demnächst in die Kettfäden 4 eintauchen wird, wobei die von der Stange 17₁ geführten Kettfäden 4 in die Tief- und die von der Stange 17₂ geführten Kettfäden 4 in die Hocl.achstellung gelangen sollen.

Um dies zu erreichen, müssen die Stangen 17₁ und 17₂ von der Betätigungseinrichtung 18 (Fig. 2) so bewegt werden, dass die von ihnen geführten Kettfäden 4 die mit voll ausgezogenen Linien dargestellten Lagen einnehmen. Die von der Stange 17₁ geführten Kettfäden 4 werden dabei nach links und die von der Stange 17₂ geführten Kettfäden 4 werden nach rechts bewegt, bis sie an der ihr Rohr links bzw. rechts begrenzenden Anschlaglamelle 12 anliegen. Auf diese Weise können die Führungslamellen 13 jeweils zwischen zwei auseinandergespreizten Kettfäden 4 hindurch in die Kettfadenschar eintreten, wobei der eine von zweien dieser auseinandergespreizten Kettfäden 4 stets in ein Rohr des Lamellenkammes 11₂ mit einem Fachhalteorgan 14 für die Hochfachstellung und der andere in ein solches mit einem Fachhalteorgan 15 für die Tieffachstellung gelangt.

Wenn die von der Stange 17₁ geführten Kettfäden 4 im Lamellenkamm 11₂ in die Hoch- und die yon der Stange 17₂ geführten Kettfäden 4 in die Tieffachstellung gelangen sollen, dann muss die Stange 17₁ in Richtung des Pfeiles B und die Stange 17₂ in Richtung des Pfeiles C bewegt werden, sodass die Kettfäden 4 die gestrichelt bzw. strichpunktiert eingezeichnete Lage einnehmen.

Der Verstellweg der Stangen 17₁ und 17₂ zwischen den beiden Kettfadenpositionen erscheint in Fig. 3 wegen des Massstabs und der übertrieben gross eingezeichneten Dicke der Lamellen 12 und 13 sowie der ebenfalls zu gross eingezeichneten Rohrbreiten in den Lamellenkämmen 10 und 11 wesentlich grösser als in Wirklichkeit, wo dieser Verstellweg einige Millimeter beträgt und in der Regel deutlich unter zehn Millimetern liegt.

In den Fig. 4 bis 6 ist der Webrotor 5 im Detail dargestellt. Dieser besteht darstellungsgemäss aus einer rohrförmigen Walze 20, welche mit einer Antriebswelle 21 verbunden und an ihrem Mantel mit einer Mehrzahl von parallel zur Rotorlängsachse und damit zur Schusseintragrichtung verlaufenden Nuten 22 und 23 zur Aufnahme der Lamellenkämme 10 bzw. 11 versehen ist. Die Nuten 22 und 23 haben einen L-förmigen Querschnitt, jeweils zwei Nuten 22 und 23 bilden ein zusammengehöriges Paar, bei welchem die Querschenkel des L-förmigen Profils voneinader wegweisen. Der Mantel der Walze 20 weist insgesamt 14 solcher Nutenpaare auf.

Durch diesen Aufbau des Webrotors 5 aus der Walze 20 mit den Umfangsnuten 22 und 23, kann auf die Fachhalteorgane 15 (Fig. 3) für die Tieffachstellung verzichtet werden, da das Abstützen der Kettfäden 4 in der Tieffachstellung so wie in Fig. 4 dargestellt, durch den Mantel der Walze 20 erfolgen kann. Die einzelnen Lamellenkämme 10 und 11 weisen anstelle der Fachhalteorgange 15 (Fig. 3) für die Tieffachstellung Distanzelemente 24 (Fig. 5, 6) auf, welche den Mantel der Walze 20 höchstens geringfügig überragen.

Aus den Fig. 4 und 6 ist ersichtlich, dass sowohl die Führungslamellen 13 als auch die Fachhalteorgane 14 für die Hochfachstellung der Kettfäden 4 mit einer Ausnehmung 19 versehen sind. Diese Ausnehmungen 19 bilden für jeden Lamellenkamm 11 einen Kanal für den Schusseintrag. Weiter ist ersichtlich, dass je zwei Führungslamellen 13 abwechselnd ein Fachhalteorgan 14 für die Hochfachstellung der Kettfäden 4 bzw. ein Distanzelement 24, und dass je zwei Anschlaglamellen 12 ebenfalls ein Distanzelement 24 begrenzen.

Gemäss Fig. 4 fluchten die Anschlaglamellen 12 des benachbarten Lamellenkammes jeweils mit der Rohrmitte des durch die Führungslamellen 13 gebildeten Lamellenkammes. Darstellungsgemäss befinden sich in jedem Rohr jedes der beiden Lamellenkämme zwei Kettfäden 4, im Rohr zwischen zwei Führungslamellen 13 befinden sich beide Kettfäden 4 gemeinsam entweder in der Hoch- oder in der Tieffachstellung, im Rohr zwischen zwei Anschlaglamellen 12 befindet sich jeweils ein Kettfaden 4 in Hoch- und der andere in TieffachsteIlung. Diese Darstellung entspricht der in Fig. 1 angedeuteten Verwendung von vier Stäben 17. In den Fig. 2 und 3 sind hingegen der besseren Übersichtlichkeit halber nur zwei Stangen 17 eingezeichnet. Dementsprechend ist jedes zweite Rohr zwischen den Anschlaglamellen 12 leer. Es sei auch noch darauf hingewiesen, dass die in Fig. 4 dargestellte Anordnung der Kettfäden 4, welche einer doppelstichigen Leinwandbindung entspricht, willkürlich ist und dass mit dem dargestellten Webrotor 5 zusammen mit der Steuereinrichtung 3 alle denkbaren Bindungsvarianten zwischen den beiden Extremwerten - alle Kettfäden in Hoch- oder alle Kettfäden in Tieffachstellung - realisierbar sind.

Jeder Lamellenkamm 11 ist aus Fachhalteorganen 14 für die Hochfachstellung, aus Führungslamellen 13 und aus Distanzelementen 24 aufgebaut. Die Lamellenkämme 10 sind aus Distanzelementen 24 und aus Anschlaglamellen 12 aufgebaut.

Wie aus Fig. hervorgeht, sind die Fachhalteor- - gane 14 und die Distanzelemente 24 wesentlich dicker als die Anschlag- und Führungslamellen 10 und 13. Vorzugsweise beträgt die Dicke der zwischen den Lamellen des einen Lamellenkammes 11 oder 10 angeordneten Fachhalteorgane 14 und/ oder Distanzelemente 24 das Dreifache der Dicke der Lamellen des anderen Lamellenkammes 11 bzw. 10.

Die einzelnen Elemente jedes Lamellenkammes 10, 11 werden beispielsweise durch Kleben zu Kammportionen von beispielsweise 100 mm Länge verbunden und diese Portionen werden in die entsprechenden Nuten 22 oder 23 eingeschoben und in diesen fixiert. Bei Änderungen der Lamellendichte können die einzelnen Lamellenkämme 10 oder 11 einfach ausgetauscht werden, ohne dass der ganze Webrotor 5 demontiert zu werden braucht.

Die einzelnen die Lamellenkämme 10, 11 bildenden Elemente weisen je einen Fussteil auf, dessen Querschnitt demjenigen der Nuten 22 und 23 angepasst ist. Die Distanzelemente 24 sind so dimensioniert, dass sie mit ihrem oberen Ende nicht oder nur geringfügig aus dem Mantel der Walze 20 ragen. Die Fachhalteorgane 14 für die Hochfachstellung, die Anschlaglamellen 12 und die Führungslamellen 13 weisen im Anschluss an ihren Fussteil je einen die Mantelfläche der Walze 20 überragenden Oberteil 25, 26 oder 27 auf.

Der Oberteil 25 der Fachhalteorgane 14 für die Hochfachstellung hat die From eines entgegen der Drehrichtung P des Webrotors 5 gekrümmten Fingers, dessen äussere Krümmungsfläche die Auflage für die Kettfäden 4 in ihrer Hochfachstellung bildet und dessen innere Krümmungsfläche den Führungskanal 19 für den Schusseintrag von oben und in Drehrichtung P gesehen von vorne begrenzt. Von unten ist der Führungskanal 19 durch den Mantel der Walze begrenzt, nach hinten zu von den Anschlagelementen 12 des benachbarten Lamellenkamms 10.

Der Oberteil 27 der Führungslamellen 13 hat die Gestalt eines parallelogrammförmigen Flügels, welcher an seiner der Walze 20 zugewandten Kante mit einer zur inneren Krümmungsfläche des fingerförmigen Oberteils 25 der Fachhalteorgane 14 für die Hochfachstellung korrespondierenden Kontur versehen ist, welche ebenfalls den Kanal 19 von oben und von vorne begrenzt.

Der Oberteil 26 der Anschlaglamellen 12 hat eine sichelartige Form. Die Spitze dieser Sichel ist entgegen der Drehrichtung P nach hinten gewandt. Die äussere Kante dieses Oberteils 26 dient zum Anschlagen der eingetragenen Schussfäden und ragt deswegen von allen genannten Oberteiien am weitesten in radialer Richtung vom Mantel der Walze 20 weg. Die Aussenkante des Oberteils 27 der Führungslamellen 13 liegt etwas näher an der Walze 20 und die äussere Krümmungsfläche des fingerförmigen Oberteils 25 liegt etwas unterhalb der halben Distanz zwischen dem Mantel der Walze 20 und der die Schussfäden anschlagenden Aussenkante des Oberteils 26 der Anschlaglamell len 12.

Wie Fig. 6 zu entnehmen ist, sind die Form und Abmessung der Lamellen 12 und 13 und die gegenseitige Entfernung der Nuten 22 und 23 und damit der Lamellenkämme 10 bzw. 11 so gewählt, dass zwischen den einzelnen Lamellenkämmen nur ein geringer Abstand von etwa 1 mm oder weniger besteht.

Selbstverständlich könnte der Webrotor 5 anstatt in der beschriebenen Art auch in der Art des von den Wellenfachwebmaschinen bekannten Rotationsriets aus einzelnen Lamellen in der Form kreisförmiger und mit Vorsprüngen versehener Plättchen aufgebaut sein. Ein Webrotor dieser Art müsste jedoch praktisch bei jedem Artikelwechsel vollständig ausgebaut, demontiert, neu zusammengesetzt und wieder eingebaut werden.

## Patentansprüche

1. Reihenfachwebmaschine mit einem Webrotor, welcher die Kettfäden über einen vorgegebenen Weg in ihrer Hoch- oder Tieffachstellung haltende Fachhalteorgane und die eingetragenen Schussfäden anschlagende Anschlagelemente aufweist, und mit einem in Laufrichtng der Kettfäden vor dem Webrotor angeordneten Steuermittel zur seitlichen Ablenkung und wahlweisen Zuordnung jedes Kettfadens zu einem die Hoch- oder Tieffachstellung festlegenden Fachhalteorgan, dadurch gekennzeichndet, dass jedem Zwischenraum zwischen in Schussrichtung benachbarten Anschlagelementen (12) je zwei Fachhalteorgane (14, 15) für die Hoch- beziehungsweise Tieffachstellung zugeordnet sind, und dass am Webrotor (5) zwischen je zwei in dessen Drehrichtung (P) aufeinanderfolgenden Anschlagelementen je ein Führungselement (13) für die Kettfäden (4) angeordnet ist, dessen Fluchtlinie innerhalb des Zwischenraums zwischen in Schussrichtung benachbarten Anschlagelementen liegt.

2. Reihenfachwebmaschine nach Anspruch 1, dadurch gekennzeichnet, dass die Fluchtlinie jedes Führungselements (13) in der Mittelebene des Zwischenraums zwischen in Schussrichtung benachbarten Anschlagelementen (12) verläuft.

3. Reihenfachwebmaschine nach Anspruch 2, dadurch gekennzeichnet, dass die Anschlagelemente (12) gleichmässig am Umfang des Webrotors (5) in Form von parallel zu dessen Längsachse verlaufenden ersten Lamellenkämmen (10) angeordnet sind, und dass zwischen je zwei aufeinan- . derfolgenden ersten Lamellenkämmen je ein aus Führungselementen (13) gebildeter zweiter Lamellenkamm (11) angeordnet ist, welcher ebenfalls parallel zur Längsachse des Webrotors verläuft.

4. Reihenfachwebmaschine nach Anspruch 3, dadurch gekennzeichnet, dass die Fachhalteorgane (14, 15) innerhalb jedes zweiten Lamellenkammes (11) angeordnet sind, wobei jeweils zwischen zwei in Schussrichtung benachbarten Führungselementen (13) abwechselnd ein Fachhatteorgan (14) für die Hoch- oder ein solches (15) für die Tieffachstellung angeordnet ist.

5. Reihenfachwebmaschine nach Anspruch 4, dadurch gekennzeichnet, dass die Fachhalteorgane (14) für die Hoch- und die Fachhalteorgane (15) für die Tieffachstellung je entlang von Umfangskreisen auf dem Mantel des Webrotors (5) angeordnet sind, wobei entlang jedes Umfangskreises jeweils nur Fachhalteorgane der einen oder der anderen Art vorhanden sind.

6. Reihenfachwebmaschine nach einem der Ansprüche 1 bis 5, dadurch gekennzeichnet, dass der Webrotor (5) eine rohrförmige Walze (20) aufweist, welche an ihrem Mantel mit zur Längsachse des Webrotors parallelen Nuten (22, 23) zur Aufnahme der Anschlagelemente (12) bzw. der Fachhalteorgane (14) versehen ist.

7. Reihenfachwebmaschine nach Anspruch 6, dadurch gekennzeichnet, dass die Fachhalteorgane (15) für die Tieffachstellung durch den Mantel der Walze (20) höchstens geringfügig überragende Distanzelemente (24) ersetzt sind und dass die Auflage für die Kettfäden (4) in der Tieffachstellung durch diese Distanzelemente oder durch den Mantel der Walze gebildet sind.

8. Reihenfachwebmaschine nach Anspruch 6, dadurch gekennzeichnet, dass am Mantel der Walze (20) zwischen 10 und 20 Paare von Nuten (22, 23) angeordnet sind.

9. Reihenfachwebmaschine nach einem der Ansprüche 6 bis 8, dadurch gekennzeichnet, dass die Fachhalteorgane (14) für die Hochfachstellung an ihrem den Mantel der Walze (20) überragenden Teil (25) die Form eines entgegen der Drehrichtung (P) des Webrotors (5) gekrümmten Fingers aufweisen, dessen äussere Krümmungsfläche als Auflage für die Kettfäden (4) in ihrer Hochfachstellung dient und dessen innere Krümmungsfläche einen Führungskanal (19) für den Schusseintrag von oben und in Drehrichtung von vorne begrenzt. ⁻

10. Reihenfachwebmaschine nach Anspruch 9, dadurch gekennzeichnet, dass der Führungskanal (19) für den Schusseintrag von unten durch den Mantel der Walze (20) und in Drehrichtung (P) des Webrotors (5) nach hinten zu von den Anschlagelementen (12) des benachbarten ersten Lamellenkamms (10) begrenzt ist.

11. Reihenfachwebmaschine nach den Ansprüchen 1 und 10, dadurch gekennzeichnet, dass die Führungselemente (13) an ihrem den Mantel der Walze (20) überragenden Teil (27) die Gestalt eines parallelogrammförmigen Flügels aufweisen, welcher an seiner der Walze zugewandten Kante mit einer zur inneren Krümmungsfläche des fingerförmigen Teils (25) der Fachhalteorgane (14) für die Hochfachstellung korrespondierenden Kontur versehen ist, welche den Führungskanal (19) von oben und von vorne begrenzt.

12. Reihenfachwebmaschine nach den Ansprüchen 3 und 11, dadurch gekennzeichnet, dass innerhalb der ersten Lamellenkämme (10) zwischen je zwei Anschlagelementen (12) je ein Distanzelement 624) vorgesehen ist.

13. Reihenfachwebmaschine nach Anspruch 12, dadurch gekennzeichnet, dass die Anschlag- und die Führungselemente (12, 13) gleiche Dicke aufweisen und dass die Dicke der Fachhalteorgane für die Hochfachstellung (14) und der Distanzelemente (24) je das Dreifache der Dicke der Anschlagelemente beträgt.

## Claims

1. Linear shed weaving machine with a weaving rotor having shed-retaining elements for holding the warp threads over a predetermined path in selective upper and lower shed positions and beat-up means beating-up the inserted weft threads, and with a control means disposed forwardly of the weaving rotor with respect to the running direction of the warp threads for the lateral deflection and optional allocation of each warp thread to a shed-retaining element determining the upper of the lower shed position, characterized in that with each intermediate space between beat-up elements (12) adjacent in the weft direction, there are respectively associated two shed-retaining elements (14, 15) for the upper or lower shed position, and that on the weaving rotor (5) there is disposed, between each two respective beat-up elements following one another in the direction of rotation (P), a guide element (13) for the warp threads (4), whose line of alignment is located within the intermediate space between beat-up elements neighbouring one another in the weft direction.

2. Linear shed weaving machine according to claim 1, characterised in that the line of alignment of each guide element (13) runs in the centre plane of the intermediate space between beat-up elements (12) neighbouring one another in the weft direction.

3. Linear shed weaving machine, according to claim 2, characterized in that the beat-up elements (12) are disposed uniformly on the circumference of the weaving rotor (5) in the form of first lamellae combs (10) running parallel to the longitudinal axis of the weaving rotor, and that between each two first lamellae combs following one another there is disposed respectively a second lamellae com (11) formed from guide elements (13), which comb also runs parallel to the longitudinal axis of the weaving rotor.

4. Linear shed weaving machine according to claim 3, characterized in that the shed-retaining elements (14,15) are arranged within each second lamellae comb (11), whereby respectively there is disposed between two guide elementes (13) neighbouring one another in the weft direction alternately a shed-retaining element (14) for the upper shed position or one (15) for the lower shed position.

5. Linear shed weaving machine, according to claim 4, characterized in that the shed-retaining elements (14) for the upper shed position and the shed-retaining elements (15) for the lower shed position are each disposed along circumferential circles on the casing of the weaving rotor (5), whereby along each circumferencial circle there are present only shed-retaining elements of the one or the other type.

6. Linear shed weaving machine, according to one of claims 1 to 5, characterized in that the weaving rotor (5) has a tubular drum (20) which is provided on its casing with grooves (22, 23) parallel to the longitudinal axis of the weaving rotor for receiving the beat-up elements (12) and the shed-retaining elements (14) respectively.

7. Linear shed weaving machine, according to claim 6, characterized in that the shed-retaining elements (15) for the lower shed position are replaced by distance elements (24), at the most slightly overlapping the casing of the drum (20), and that the support for the warp threads (4) in the lower shed position is formed by these distance elements or by the casing of the drum.

¹ 8. Linear shed weaving machine, according to claim 6, characterized in that there are disposed between 10 and 20 pairs of grooves (22,23) on the casing of the drum (20).

9. Linear shed weaving machine, according to one of claims 6 to 8, characterized in that the shed-retaining elements (14) fo the upper shed position have on their part (25) overlapping the casing of the drum (20), the shape of a finger bent in the opposite direction to the direction of rotation (P) of the weaving rotor (5), the outer curved surface of which finger is used as a support for the warp threads (54) in their upper shed position and the inner curved surface of which limits from the top and in the direction of rotation from the front a guide channel (19) for the weft insertion.

10. Linear shed weaving machine, according to claim 9, characterized in that the guide channel (19) for the weft insertion is limited from below by the casing of the drum (20) and in the direction of rotation (P) of the weaving rotor (5) backwards by the beat-up elements (12) of the neighbouring first lamellae comb (10).

11. Linear shed weaving machine, according to claims 1 and 10, characterized in that the guide elements (13) have the form of a parallelogram- shaped wing on their part overlapping the casing of the drum (20), which wing is provided on its edge turned towards the drum with a contour corresponding to the inner curved surface of the finger-like part (25) of the shed-retaining elements (14) for the upper shed position, which contour limits the guide channel (19) from the top and from the front.

12. Linear shed weaving machine, according to claims 3 and 11, characterized in that inside the first lamellae combs (10) there is provided respectively a distance element (24) between each two beat-up elements (12).

13. Linear shed weaving machine, according to claim 12, characterized in that the beat-up and guide elements (12, 13) have the same thickness and that the thickness of the shed-retaining elements for the upper shed position (14) and the distance elements (12) amounts to three times the thickness of the beat-up elements.

## Revendications

1. Métier à tisser à foule linéaire avec un rotor. de tissage qui comporte des organes de maintien de foule maintenant les fils de chaîne dans leur position de foule haute ou basse suivant un trajet donné à l'avance et des éléments de battage battant les fils de trame insérés, et avec un moyen de commande disposé avant le rotor de tissage dans le sens de cheminement des fils de chaîne, pour la déviation latérale et l'association sélective de chaque fil de chaîne à un organe de maintien de foule déterminant la position de foule haute ou basse, caractérisé en ce qu'à chaque espace intermédiaire, entre des éléments de battage (12) voisins dans la direction d'insertion du fil de trame sont associés respectivement deux organes de maintien de foule (14, 15) pour la position de foule respectivement haute et basse et en ce que sur le rotor de tissage (5) est disposé, respectivement entre deux éléments de battage successifs dans son sens de rotati₉n (P), respectivement un élément de guidage (13) pour les fils de chaîne (4), dont l'alignement est situé à l'intérieur de l'espace intermédiaire entre des éléments de battage voisins dans la direction d'insertion de fil de trame.

2. Métier à tisser à foule linéaire selon la revendication 1, caractérisé en ce que l'alignement de chaque élément de guidage (13) s'étend dans le plan médian de l'espace intermédiaire entre des éléments de battage (12) voisins dans la direction d'insertion de fil de trame.

3. Métier à tisser à foule linéaire selon la revendication 2, caractérisé en ce que les éléments de battage (12) sont aménagés uniformément à la périphérie du rotor de tissage (5) sous la forme de premiers peignes à lamelles (10) s'étendant parallèlement à son axe longitudinal et en ce qu'entre respectivement deux premiers peignes à lamelles successifs est disposé respectivement un second peigne à lamelles (11) formé d'éléments de guidage (13) et qui s'étend également parallèlement à l'axe longitudinal du rotor de tissage.

4. Métier à tisser à foule linéaire selon la revendication 3, caractérisé en ce que les organes de maintien de foule (14,-15) sont disposés à l'intéri- ceur de chaque deuxième peigne à lamelles (11), auquel cas respectivement entre deux éléments de guidage (13), voisins dans la direction d'insertion du fil de trame, est disposé alternativement un organe de maintien de foule (14) pour la position de foule haute ou un tel organe (15) pour la position de foule basse.

5. Métier à tisser à foule linéaire selon la revendication 4, caractérisé en ce que les organes de maintien de foule (14) pour la position de foule haute et les organes de maintien de foule (15) pour la position de foule basse sont disposés respectivement le long de circonférences périphériques sur la surface latérale du rotor de tissage (5), auquel cas le long de chaque circonférence périphérique n'existe respectivement que des organes de maintien de foule de l'un ou de l'autre type.

6. Métier à tisser à foule linéaire selon l'une des revendications 1 à 5, caractérisé en ce que le rotor de tissage (5) comporte un tambour tubulaire (20) lequel est pourvu, à sa surface périphérique, de rainures (22, 23) parallèles à l'axe longitudinal du rotor de tissage pour recevoir des éléments de battage (12) et des organes de maintien de foule (14).

7. Métier à tisser à foule linéaire selon la revendication 6, caractérisé en ce que les organes de maintien de foule (15) pour la position de foule basse sont remplacés par des éléments espaceurs formant entretoises (24) dépassant en saillie au plus faiblement de la surface latérale du tambour (20) et en ce que l'appui, pour les fils de chaîne (4) dans la position de foule basse, est formé par ces éléments espaceurs formant entretoises ou par la surface latérale du tambour.

8. Métier à tisser à foule linéaire selon la revendication 6, caractérisé en ce qu'à la surface latérale du tambour (20) sont aménagées entre dix et vingt paires de rainures (22, 23).

9. Métier à tisser à foule linéaire selon l'une des revendications 6 à 8, caractérisé en ce que les organes de maintien de foule (14) pour la position de foule haute présentent, à leur partie (25) dépassant en saillie de la surface latérale du tambour (20), la forme d'un doigt ecourbé en sens contraire au sens de rotation (P) du rotor de tissage (5) et dont la surface de courbure externe sert d'appui aux fils de chaîne (4) dans leur position de foule haute tandis que sa surface de courbure interne délimite, depuis le haut et depuis l'avant dans le sens de rotation, un canal de guidage (19) pour l'insertion du fil de trame.

10. Métier à tisser à foule linéaire selon la revendication 9, caractérisé en ce que le canal de guidage (19) pour l'insertion du fil de trame est délimité d'en bas par la surface latérale du tambour (20) et, vers l'arrière dans le sens de rotation (P) du rotor de tissage (5), par les éléments de battage (12) du premier peigne à lamelles (10) voisin.

11. Métier à tisser à foule linéaire selon l'ensemble des revendications 1 et 10, caractérisé en ce que les éléments de guidage (13) présentent, à leur partie (27) dépassant en saillie de la surface latérale du tambour (20), la configuration d'une ailette en forme de parallèlogramme, laquelle est munie, à son bord orienté vers le tambour, d'un contour correspondant à la surface de courbure interne de la partie (25),en forme de doigt des organes de maintien de foule (14) pour la position de foule haute, lequel contour délimite le canal de guidage (19) depuis le haut et depuis l'avant.

12. Métier à tisser à foule linéaire selon l'ensemble des revendication 3 et 11, caractérisé en ce qu'à l'intérieur des premiers peignes à lamelles (10) est respectivement prévu un élément espa- ceur formant entretoise (24) respectivement entre deux éléments de battage (12).

13. Métier à tisser à foule linéaire selon la revendication 12, caractérisé en ce que les éléments respectivement de battage (12) et de guidage (13) présentent des épaisseurs égales et en ce que l'épaisseur, des organes de maintien de foule pour la position de foule haute (14) et des éléments espaceurs formant entretoises (24), est égale respectivement au triple de l'épaisseur des éléments de battage.
